# EUROPÄISCHE PATENTSCHRIFT

(11) **EP 2 719 029 B1**
(45) Veröffentlichungstag und Bekanntmachung des Hinweises auf die Patenterteilung: **08.01.2020**
(21) Anmeldenummer: 12719937.0
(22) Anmeldetag: 09.05.2012
(51) Int. Cl.: H01R 9/05, H01R 24/40, H01R 103/00, H01R 13/645

(54) **KOAXIALSTECKVERBINDER**
COAXIAL PLUG-TYPE CONNECTOR
CONNECTEUR COAXIAL ENFICHABLE

(30) Priorität: 07.06.2011 DE 102011103524
(43) Veröffentlichungstag der Anmeldung: 16.04.2014
(73) Patentinhaber: Rosenberger Hochfrequenztechnik GmbH & Co. KG, 83413 Fridolfing (DE)
(72) Erfinder: ROSENBERGER, Bernd, 84529 Tittmoning (DE)
(74) Vertreter: Zeitler Volpert Kandlbinder Patent- und Rechtsanwälte Partnerschaft mbB
(86) Internationale Anmeldenummer: PCT/EP2012/001995
(87) Internationale Veröffentlichungsnummer: WO 2012/167862

(56) Entgegenhaltungen:
- DE-B- 1 130 882
- DE-C1- 4 300 243
- DE-U1- 8 424 348
- DE-U1-202007 017 308
- US-A- 3 136 592
- US-B1- 6 837 754

## Beschreibung

Die Erfindung betrifft einen Koaxialsteckverbinder und insbesondere einen gemäß der DIN 47 223 ausgebildeten Koaxialsteckverbinder.

In der DIN 47 223 ist ein Koaxialsteckverbinder normiert, dessen Innenleiter einen Außendurchmesser von ca. 7 mm und dessen Außenleiter einen Innendurchmesser von ca. 16 mm aufweist. Koaxialsteckverbinder gemäß der DIN 47 223 werden daher auch als 7/16-Koaxialsteckverbinder bezeichnet. Durch das konkrete Durchmesserverhältnis wird mit Luft als Dielektrikum zwischen den steckseitigen Enden des Innen- und des Außenleiters ein Wellenwiderstand von ca. 50 Ω erreicht.

Ein gemäß der DIN 47 223 ausgebildeter Koaxialsteckverbinder in Form eines Koaxialsteckers weist steckseitig ein stiftförmiges Ende des Innenleiters auf, das in ein entsprechendes buchsenförmiges Ende des Innenleiters eines als Koaxialkupplers ausgebildeten Koaxialsteckverbinders eingesteckt wird. Der Außenleiter des Koaxialsteckers kontaktiert dabei den Außenleiter des Koaxialkupplers in sowohl axialer als auch radialer Richtung, indem das rohrförmige Ende des Außenleiters des Koaxialsteckers gegen einen ringförmigen Absatz gedrückt wird, der von der Innenseite des Außenleiters des Koaxialkupplers ausgebildet wird. Die hierfür erforderliche Axialkraft wird durch eine Überwurfmutter aufgebracht, die drehbar auf einem der Steckverbinder gelagert ist und auf ein an dem entsprechenden anderen Steckverbinder vorgesehenes Außengewinde aufgeschraubt wird. Gleichzeitig dient diese Verschlussverschraubung der Sicherung der Koaxialsteckverbindung gegen ungewolltes Lösen. Ein solcher Koaxialsteckverbinder ist beispielsweise aus der Die DE 43 00 243 C1 bekannt.

Um eine Intermodulation im Bereich der Koaxialsteckverbindung möglichst gering zu halten, werden für diese teilweise äußerst geringe Störabstände vorgeschrieben, die nur dadurch erreicht werden können, dass die beiden Koaxialsteckverbinder einer Koaxialsteckverbindung unter sehr hohen Axialkräften gegeneinander gedrückt werden. Beispielsweise ist es bei der Verkabelung von Mobilfunk-Basisstationen erforderlich, die Überwurfmutter einer solchen Koaxialsteckverbindung mit einem Drehmoment von bis zu 35 Nm anzuziehen, um den geforderten Störabstand zu erreichen. Eine entsprechende funktionssichere Montage einer solchen Koaxialsteckverbindung kann daher lediglich durch den Einsatz eines ausreichend groß dimensionierten Drehmomentschlüssels sichergestellt werden, was mit einem nicht unerheblichen Aufwand verbunden ist.

Aus der US 6,837,754 B1 sind zudem Adapterelemente, mit denen mehrere Kabel gebündelt an einen Anschluss eines Transformators angeschlossen werden, bekannt. Jeder dieser Anschlüsse umfasst einen ringförmigen Kupplungskörper, gegen den zur Herstellung des Anschlusses ein ringförmiger Kupplungskörper des dazugehörigen Adapterelements verspannt wird. Die Kontaktflächen der Kupplungskörper sind mit Vorsprüngen und Vertiefungen versehen, in die entsprechende Vorsprünge bzw. Vertiefungen des Gegenelements eingreifen. Dadurch soll die Kontaktfläche zwischen den beiden Kontaktkörpern möglichst groß ausgebildet werden.

Aus der DE 11 30 882 B ist ebenfalls ein Koaxialsteckverbinder bekannt.

Ausgehend von diesem Stand der Technik lag der Erfindung die Aufgabe zugrunde, einen verbesserten Koaxialsteckverbinder anzugeben. Insbesondere sollte sich eine entsprechende, aus zwei derartigen Koaxialsteckverbindern ausgebildete Koaxialsteckverbindung durch eine geringe Intermodulation auszeichnen, die auch durch das Ausüben von lediglich geringen Axialkräften zur Verbindung der beiden Koaxialsteckverbinder sichergestellt werden kann.

Diese Aufgabe wird durch den Gegenstand des Anspruchs 1 gelöst. Vorteilhafte Ausführungsformen des erfindungsgemäßen Koaxialsteckverbinders sind Gegenstand der abhängigen Ansprüche.

Der Erfindung liegt der Gedanke zugrunde, die elektrische Kontaktierung zwischen zwei axial gegeneinander gedrückten Leitern, insbesondere Außenleitern von gattungsgemäßen Koaxialsteckverbindern, dadurch zu verbessern, dass deren axiale Kontaktflächen nicht mehr in einer (einzigen) Radialebene verlaufen, sondern in zumindest zwei und vorzugsweise einer Vielzahl von unterschiedlichen Ebenen.

Ein erfindungsgemäßer Koaxialsteckverbinder umfasst die Merkmale des Anspruchs 1. Die vorzugsweise mehreren Vorsprünge erzeugen definierte Kontaktstellen zwischen den beiden zu verbindenden Koaxialsteckverbindern, die einen geringen Störabstand auch dann aufweisen, wenn diese mit lediglich relativ geringer Axialkraft gegeneinander gedrückt werden. Dadurch kann die Montage der Koaxialsteckverbindung, d.h. das Verbinden der beiden Koaxialstecker erheblich vereinfacht werden.

Eine entsprechende Koaxialsteckverbindung weist jeweils einen als Koaxialstecker sowie einen als Koaxialkuppler ausgebildeten Koaxialsteckverbinder auf, wobei zumindest einer, vorzugsweise beide der Koaxialsteckverbinder erfindungsgemäß ausgebildet sind.

Die axiale Kontaktfläche des Außenleiters ist mit spitz zulaufenden Vorsprüngen versehen. Diese können besonders bevorzugt eine dreieckige Grundform (d.h. gerade Flanken) aufweisen, so dass sich eine "sägezahnförmige" Kontur der Stirnseite des Außenleiters ergibt.

Die erfindungsgemäße Ausgestaltung eines Koaxialsteckverbinders mit einem oder mehreren, spitz zulaufenden Vorsprüngen weist bereits Vorteile bei einer Verbindung mit einem herkömmlichen Koaxialsteckverbinder auf, dessen axiale Kontaktfläche des Außenleiters in einer (einzigen) Radialebene verläuft. Besonders bevorzugt ist jedoch vorgesehen, dass beide Koaxialsteckverbinder erfindungsgemäß ausgebildet sind, wobei vorzugsweise vorgesehen sein kann, dass die Vorsprünge der beiden Koaxialsteckverbinder möglichst spielfrei ineinander greifen, um eine besonders gute elektrische Kontaktierung herzustellen. Hierzu weisen die einzelnen Vorsprünge der jeweiligen axialen Kontaktflächen der Außenleiter vorzugsweise gleiche Abmessungen auf und sind weiterhin bevorzugt in gleichmäßiger Teilung über die (ringförmige) axiale Kontaktfläche der jeweiligen Außenleiter verteilt angeordnet.

Um die Koaxialsteckverbindung in axialer Richtung sowie gegen Verdrehen zu sichern und zudem um eine ausreichende Axialkraft zu erzeugen, kann vorzugsweise vorgesehen sein, dass der Außenleiter des erfindungsgemäßen Koaxialsteckverbinder entweder ein Außengewinde oder eine Überwurfmutter aufweist, um mit einem entsprechenden zweiten Koaxialsteckverbinder (der dann das Gegenelement: Überwurfmutter oder Außengewinde aufweist) zur Ausbildung einer Koaxialsteckverbindung verschraubt zu werden. Ein erster der Koaxialsteckverbinder weist demnach einen Außenleiter mit einem Außengewinde und der entsprechende zweite Koaxialsteckverbinder eine Überwurfmutter auf, die auf das Außengewinde des ersten Koaxialsteckverbinders aufgeschraubt werden kann.

Die erfindungsgemäße Ausgestaltung eines Koaxialsteckverbinders eignet sich insbesondere zur Verbesserung von Koaxialsteckverbindern, die im Übrigen, d.h. insbesondere hinsichtlich der Durchmesserabmessungen, gemäß der DIN 47 223 ausgebildet sind.

Die Erfindung wird nachfolgend anhand von in den Zeichnungen dargestellten Ausführungsbeispielen näher erläutert. In den Zeichnungen zeigt:
- Fig. 1:: eine erste Ausführungsform einer Koaxialsteckverbindung in einem Längsschnitt;
- Fig. 2:: die Koaxialsteckverbindung gemäß Fig. 1 in einer isometrischen Explosionsdarstellung; und
- Fig. 3:: eine zweite Ausführungsform einer Koaxialsteckverbindung in einem Längsschnitt.

Die Fig. 1 zeigt eine erste Ausführungsform einer Koaxialsteckverbindung, bei der zwei erfindungsgemäße Koaxialsteckverbinder miteinander verbunden sind.

Jeder der Koaxialsteckverbinder umfasst einen Außenleiter 1, der elektrisch leitend mit einem entsprechenden Außenleiter 2 eines Koaxialkabels verbunden ist. Weiterhin umfasst jeder der Koaxialsteckverbinder einen Innenleiter 3, der elektrisch leitend mit einem entsprechenden Innenleiter 4 des Koaxialkabels verbunden ist. Die Außen- und Innenleiter 1, 3 jedes der Koaxialsteckverbinder ist über einen scheibenförmigen Isolator 5 miteinander verbunden, wobei im zusammengesteckten Zustand der Koaxialsteckverbindung im Bereich der steckseitigen Enden der Außen- und Innenleiter 1, 3 ein ringförmiger Raum 6 vorliegt, in dem Luft als Dielektrikum zur Isolation der Außen- und Innenleiter 1, 3 vorgesehen ist.

Der in der Fig. 1 auf der linken Seite dargestellte erste Koaxialsteckverbinder ist als Koaxialkuppler 7 ausgebildet, wobei das steckseitige Ende des Innenleiters 3 buchsenförmig zur Aufnahme eines entsprechenden stiftförmigen Endes des Innenleiters 3 des zweiten, als Koaxialstecker 8 ausgebildeten Koaxialsteckverbinders ausgebildet ist. Auf der Innenseite des Außenleiters 1 des Koaxialkupplers 7 ist zudem ein radialer Absatz 9 ausgebildet, der als axialer Anschlag und gleichzeitig als axiale Kontaktfläche dieses Außenleiters 1 für das entsprechende steckseitige Ende des Außenleiters 1 des Koaxialsteckers 8 dient.

Die axialen Kontaktflächen der Außenleiter 1 der beiden Koaxialsteckverbinder gemäß der Fig. 1 sind erfindungsgemäß sägezahnförmig ausgebildet, d.h. sie bilden eine Vielzahl von identischen, in gleichmäßiger Teilung angeordneten, spitz zulaufenden Vorsprüngen 10 aus, die zwischen ebensolche Vorsprünge 10 der Kontaktfläche des jeweils anderen Außenleiters 1 eingreifen.

Zur sicheren Verbindung der beiden Koaxialsteckverbinder ist der Koaxialstecker 8 mit einer Überwurfmutter 11 versehen, deren Innengewinde in ein korrespondierendes Außengewinde des Koaxialkupplers eingreift, wobei durch ein Verschrauben der beiden Gewindeteile die beiden Koaxialsteckverbinder axial gegeneinander gedrückt werden. Die drehbar auf dem Außenleiter 1 des Koaxialsteckers 8 gelagerte Überwurfmutter 11 stützt sich dabei an einem radialen Vorsprung 12 des Außenleiters 1 des Koaxialsteckers 8 ab.

Die in der Fig. 3 dargestellte Ausführungsform einer Koaxialsteckverbindung unterscheidet sich von derjenigen der Fig. 1 lediglich darin, dass nur der auf der rechten Seite dargestellte Koaxialstecker 8 mit sägezahnförmigen Vorsprüngen 10 auf der axialen Kontaktfläche des Außenleiters 1 ausgebildet ist. Die entsprechende axiale Kontaktfläche des Außenleiters 1' des Koaxialkupplers 7' ist dagegen gemäß dem Stand der Technik ausgebildet, d.h. diese liegt in einer (einzigen) Radialebene.

## Patentansprüche

1. Koaxialsteckverbinder mit einem Außenleiter (1; 1'), einem Innenleiter (3) und einem den Außen- (1; 1') und den Innenleiter (3) verbindenden Isolator (5), wobei der Außenleiter (1; 1') eine axiale Kontaktfläche für einen elektrisch leitenden Kontakt mit einem anderen Koaxialsteckverbinder aufweist, **dadurch gekennzeichnet, dass** auf der Innenseite des Außenleiters ein radialer Absatz (9) ausgebildet ist, der als axialer Anschlag und gleichzeitig als die axiale Kontaktfläche des Außenleiters dient, wobei die axiale Kontaktfläche des Außenleiters (1; 1') mit einem oder mehreren spitz zulaufenden Vorsprüngen (10) versehen ist.

2. Koaxialsteckverbinder gemäß Anspruch 1, **dadurch gekennzeichnet, dass** die Vorsprünge (10) in gleichmäßiger Teilung angeordnet sind.

3. Koaxialsteckverbinder gemäß Anspruch 1 oder 2, **dadurch gekennzeichnet, dass** der Außenleiter (1; 1') oder ein den Außenleiter (1; 1') umgebendes Gehäuse ein Außengewinde oder eine Überwurfmutter (11) zum Verbinden mit einem entsprechenden anderen Koaxialsteckverbinder aufweist.

4. Koaxialsteckverbinder gemäß einem der vorhergehenden Ansprüche, **dadurch gekennzeichnet, dass** dieser als zur DIN 42 733 kompatibel ausgebildet ist.

5. Koaxialsteckverbindung mit einem als Koaxialstecker (8) sowie einem als Koaxialkuppler (7; 7') ausgebildeten Koaxialsteckverbinder, wobei zumindest einer der Koaxialsteckverbinder gemäß einem der vorhergehenden Ansprüche ausgebildet ist.

6. Koaxialsteckverbindung gemäß Anspruch 5, **dadurch gekennzeichnet, dass** der Außenleiter (1; 1') oder ein den Außenleiter (1; 1') umgebendes Gehäuse des Koaxialkuppler (7; 7') ein Außengewinde und der Koaxialstecker (8) eine auf das Außengewinde aufschraubbare Überwurfmutter (11) aufweist.

## Claims

1. Co-axial insertion-type connector having an outer conductor (1, 1'), a centre conductor (3) and an insulator (5) which connects the outer conductor (1, 1') and centre conductor (3), the outer conductor (1, 1') having an axial surface for contact for electrically conductive contact with another co-axial insertion-type connector, **characterised in that** a radial shoulder (9) is formed on the inner side of the outer conductor (3) which serves as an axial stop and at the same time as the axial surface for contact of the outer conductor, wherein the axial surface for contact of the outer conductor (1, 1') is provided with one or more projections (10) which taper to a point.

2. Co-axial insertion-type connector according to claim 1, **characterised in that** the projections (10) are arranged at the same pitch.

3. Co-axial insertion-type connector according to claim 1 or 2, **characterised in that** the outer conductor (1, 1') or an outer shell surrounding the outer conductor (1, 1') has an external thread or a ring nut (11) for connection to another, corresponding, co-axial insertion-type connector.

4. Co-axial insertion-type connector according to one of the preceding claims, **characterised in that** it is designed to be compatible with DIN 42 733.

5. Co-axial insertion-type connection having a co-axial insertion-type connector in the form of a co-axial plug (8) and a co-axial insertion-type connector in the form of a co-axial coupler (7, 7'), at least one of the co-axial insertion-type connectors being designed in accordance with one of the preceding claims.

6. Co-axial insertion-type connection according to claim 7, **characterised in that** the outer conductor (1, 1') of the co-axial coupler (7, 7') or a outer shell of the latter which surrounds the outer conductor (1, 1') has an external thread and the co-axial plug (8) has a ring nut (11) which can be screwed onto the external thread.

## Revendications

1. Connecteur d'enfichage coaxial comportant un conducteur extérieur (1 ; 1'), un conducteur intérieur (3) et un isolateur (5) reliant le conducteur extérieur (1 ; 1') et le conducteur intérieur (3), le conducteur extérieur (1 ; 1') présentant une surface de contact axiale pour un contact électriquement conducteur avec un autre connecteur d'enfichage coaxial,
**caractérisé en ce que**
un talon radial (9) est réalisé sur le côté intérieur du conducteur extérieur, qui sert de butée axiale et simultanément de surface de contact axiale du conducteur extérieur, la surface de contact axiale du conducteur extérieur (1 ; 1') étant pourvue d'une ou de plusieurs saillies (10) convergeant en pointe.

2. Connecteur d'enfichage coaxial selon la revendication 1,
**caractérisé en ce que**
les saillies (10) sont disposées à un pas régulier.

3. Connecteur d'enfichage coaxial selon la revendication 1 ou 2,
**caractérisé en ce que**
le conducteur extérieur (1 ; 1') ou un boîtier entourant le conducteur extérieur (1 ; 1') présente un filetage ou un écrou-raccord (11) pour la liaison avec un autre connecteur d'enfichage coaxial correspondant.

4. Connecteur d'enfichage coaxial selon l'une des revendications précédentes,
**caractérisé en ce que**
celui-ci est réalisé de façon compatible selon la norme DIN 42 733.

5. Connexion d'enfichage coaxiale comportant un connecteur d'enfichage coaxial réalisé à titre de connecteur coaxial mâle (8) et à titre de connecteur coaxial femelle (7 ; 7'), l'un au moins des connecteurs d'enfichage coaxiaux étant réalisé selon l'une des revendications précédentes.

6. Connexion d'enfichage coaxiale selon la revendication 5,
**caractérisée en ce que**
le conducteur extérieur (1 ; 1') ou un boîtier du connecteur coaxial femelle (7 ; 7') entourant le conducteur extérieur (1 ; 1') présente un filetage et le connecteur coaxial mâle (8) présente un écrou-raccord (11) susceptible d'être vissé sur le filetage.
